# EUROPÄISCHE PATENTSCHRIFT

(11) **EP 1 806 468 B1**
(45) Veröffentlichungstag und Bekanntmachung des Hinweises auf die Patenterteilung: **15.06.2011**
(21) Anmeldenummer: 06025991.8
(22) Anmeldetag: 15.12.2006
(51) Int. Cl.: E05B 59/00, E05B 63/20, E05B 65/10

(54) **Elektromechanisches Türschloss**
Electromechanical door lock
Serrure de porte électromécanique

(30) Priorität: 05.01.2006 DE 102006001003
(43) Veröffentlichungstag der Anmeldung: 11.07.2007
(73) Patentinhaber: Dorma GmbH + Co. KG, 58256 Ennepetal (DE)
(72) Erfinder: Gosch, Stephan, 23738 Koselau (DE); Speckamp, Hans-Rainer, 58339 Breckerfeld (DE)

(56) Entgegenhaltungen:
- EP-A- 1 203 860
- DE-A1- 3 736 592
- DE-C1- 19 620 908
- GB-A- 2 268 969

## Beschreibung

Die Erfindung betrifft ein elektromechanisches Türschloss gemäß dem Oberbegriff des Anspruches 1.

Ein aus der DE 196 20 908 A1 bekanntes Türschloss ist in seinem mechanischen Aufbau sehr komplex und aufwendig und weist überdies einen geringen Wirkungsgrad auf.

Es ist daher Aufgabe der vorliegenden Erfindung, ein elektromechanisches Türschloss der im Oberbegriff des Anspruches 1 angegebenen Art zu schaffen, das einen vereinten Aufbau hat und dessen Wirkungsgrad gegenüber dem Stand der Technik verbessert ist.

Die Lösung dieser Aufgabe erfolgt durch die Merkmale des Anspruches 1.

Dadurch wird erreicht, dass von einer elektrischen Betätigungsvorrichtung über ein vorzugsweise einfach ausgebildetes Rädergetriebe und einen im Gehäuse translatorisch bewegbaren Hebel ein ohnehin vorgesehene Nussmittenteil einer Schlossnuss betätigt werden kann, das wiederum ein in Längsrichtung des Türschlossgehäuses bewegbares Betätigungselement anhebt, wodurch Riegel und Falle ins Schlossgehäuse zurückziehbar sind bzw. beim Schließen der Tür ins Gehäuse zurückgedrückt werden.

Die Unteransprüche haben vorteilhafte Weiterbildungen der Erfindung zum Inhalt.

Weitere Einzelheiten, Merkmale und Vorteile der Erfindung ergeben sich aus nachfolgender Beschreibung eines Ausführungsbeispieles anhand der Zeichnung.

Es zeigen:
- Figur 1:: Eine schematisch leicht vereinfachte Seitenansicht eines erfindungsgemäßen Türschlosses in der Grundstellung, in der Falle und Riegel vorgeschlossen sind;
- Figur 2:: eine der Figur 1 entsprechende Darstellung mit zurückgeschlossenem Riegel und
- Figur 3:: in vergrößerter Darstellung eine Einzelheit des Übertragungsmechanismus von der elektrischen Betätigungsvorrichtung zu einem translatorisch im Gehäuse bewegbaren Betätigungsriegel.

In den Figur 1 und 2 ist ein erfindungsgemäßes elektromechanisches Türschlosses 1 dargestellt

Das Türschloss 1 weist ein Türschlossgehäuse 2 auf. Im Türschlossgehäuse 2 ist ein sperrender Riegel 3 angeordnet. Der Riegel 3 ist im Türschlossgehäuse 2 in vorspringender Stellung verriegelbar und kann mittels einer elektrischen Betätigungsvorrichtung 4, vorzugsweise in Form eines Elektromotors, in das Türschlossgehäuse 2 zurückgezogen werden. In Figur 1 ist der Zustand dargestellt, in dem sowohl der Riegel 3 als auch eine Falle 5 in vorgeschlossener Stellung angeordnet sind, in der die Tür geschlossen und durch Sperrung von Riegel und Falle verriegelt ist.

Die Falle 5 ist federbelastet und dient zur Zentrierung des Riegels 3 in seiner Riegelstellung. Hierzu fährt die Falle 5 in eine Öffnung in eine Prallplatte 6 ein, wobei die Falle 5 ein im Inneren des Türschlossgehäuses 2 beweglichen Zentralteil 5b und einen aus dem Gehäuse in der in Figur 1 dargestellten Stellung hervorragenden keilförmigen Teil 5a aufweist. Wie Figur 1 zeigt, ragt der keilförmige Teil 5a der Falle 5 zumindest teilweise aus dem Türschlossgehäuse 2 in der vorspringenden Stellung der Falle 5 vor. Um eine Schwenkbewegung des keilförmigen Teiles 5a gegenüber dem Zentralteil 5b möglich zu machen, sind die beiden Teile 5a und 5b schwenkbeweglich miteinander verbunden. Durch diese Konstruktion ist es möglich, die Falle 5 ins Innere des Türschlossgehäuses 2 hineinzudrücken, wenn von der einen oder anderen Seite des Türschlossgehäuses 2 in Richtung des Öffnens oder des Schließens einer in den Figur 1 und 2 nicht näher dargestellten Tür, die mit dem erfindungsgemäßen Türschloss 1 versehen ist, eine Kraft auf den keilförmigen Teil 5a einwirkt.

Das Türschloss 1 weist ferner erste Übertragungsglieder 7 und 20 zur Übertragung einer Kraft der elektrischen Betätigungsvorrichtung 4 an den Riegel 3 auf. Bei den Übertragungsgliedern 7 handelt es sich hierbei um ein gemäß der dargestellten Ausführungsform als Rädergetriebe ausgebildetes Getriebe, das von einem Schneckenrad der elektrischen Betätigungsvorrichtung 4 angetrieben wird. Die ersten Übertragungsglieder weisen hierbei bei der besonders bevorzugten dargestellten Ausführungsform ein Abtriebsrad 7a auf, das mit einem im Schlossgehäuse 2 translatorisch bewegbar geführten Übertragungshebel 9 in Eingriff bringbar ist. Der Übertragungshebel 9 ist hierbei vorzugsweise mit einem Nussmittenteil 8a gekoppelt, es kann jedoch grundsätzlich auch mit einem anderen geeigneten Teil der Nuss 8 verbunden sein. Femer ist bei der dargestellten Ausführungsform das Nussmittenteil 8a bei Drehung durch den Übertragungshebel 9 mit einem bewegbaren Betätigungsglied 20 als einem weiteren Teil der ersten Übertragungsglieder in Eingriff bringbar. Bei dem in Längsrichtung des Türschlossgehäuses 2 bewegbaren Betätigungsglied 20 handelt es sich im Beispielsfalle um einen plattenförmig ausgebildeten Hebel, der, wie gesagt, zumindestens im Wesentlichen in Längsrichtung L des Türschlossgehäuses 2 bewegbar ist. Neben einer ersten Zuhalteeinrichtung 10 zur Sperrung der Falle in ihrer vorspringenden Stellung, während sich der Riegel 3 in der Riegelstellung befindet, weist das Betätigungsglied 20 eine zweite Zuhalteeinrichtung 11 für den Riegel 3 in seiner Riegelstellung auf. Ferner soll das Betätigungsglied 20 bei Bewegung in eine Richtung entlang der Längsachse L des Türschlossgehäuses 2 die Sperrung des Riegels 3 aufheben.

Um diese Bewegung zu bewirken, wird die von der elektrischen Betätigungsvorrichtung 4 über die ersten Betätigungsglieder 7, 7a auf das Nussmittenteil 8a übertragene Kraft über einen mit dem Nussmittenteil 8a gemäß der Darstellung der Figur 3 verbundenen Schiebehebel 16 übertragen, der mit dem bewegbaren Betätigungsglied 20 in Wirkverbindung steht. Hierfür weist der Schiebehebel 16 eine Eingriffsnase 16a auf, die mit einem am Betätigungsglied 20 befestigten Zapfen 18 in Eingriff treten kann.

Bei der in Figur 3 dargestellten, besonders bevorzugten Ausführungsform ist das Abtriebsrad 7a mit einem Mitnehmer 12 drehfest verbunden, der über ein im Mitnehmer 12 geführtes Kugellager 13 auf den Übertragungshebel 9 wirkt. Hierdurch wird eine erhebliche Verminderung der Reibung und damit eine erhebliche Erhöhung des Wirkungsgrades erreicht Durch die genannte Drehung des Abtriebsrades 7a wird der Übertragungshebel 9 in Richtung des in Figur 3 eingezeichneten Pfeiles R in einer Langlochführung 14 verschoben, in der sich der Übertragungshebel 9 an einem gehäusefesten Zapfen 15 abstützt. Die Bewegungsrichtung R des Übertragungshebels 9 steht hierbei in einem grundsätzlich wählbaren Winkel δ zur Längsrichtung L des Türschlossgehäuses 2. Durch diese translatorische Bewegung des Übertragungshebels 9 wird das Nussmittenteil 8a der Nuss 8 um seinen Drehpunkt D gedreht, was wiederum den Schiebehebel 16 anhebt und damit das Betätigungsglied 20 gemäß der gewählten Darstellung der Figur 1 und 2 nach oben im Wesentlichen in Längsrichtung L des Türschlossgehäuses 2 bewegt. Dies erschließt sich aus einer Zusammenschau der Figur 1 und 2.

Eine zweite Zuhalteeinrichtung 11 weist eine Kulisse 17 mit endseitigen Halteausnehmungen 17a, 17b auf, die im ersten Übertragungsglied 20 angeordnet sind und die mit einem Zapfen 3a des Riegels 3 zusammenwirken.

Da das erfindungsgemäße Türschloss 1 die ohnehin vorgesehene Nuss 8 mit ihrem Nussmittenteil 8a als Übertragungselement für die Anhebung des Betätigungsgliedes 20 ausnutzt, ergibt sich eine erhebliche Vereinfachung der Gesamtkonstruktion und dadurch eine Verbesserung des Gesamtwirkungsgrades, die noch durch die zuvor erläuterten konstruktiven Einzelheiten des erfindungsgemäßen Türschlosses 1 verbessert wird.

### Bezugszeichenliste

- 1: Türschloss
- 2: Türschlossgehäuse
- 3: Riegel
- 3a: Zapfen
- 4: Betätigungsvorrichtung
- 5: Falle
- 5a: keilförmiger Teil
- 5b: bewegliches Zentralteil
- 6: Prallplatte/Schließblech
- 7: Übertragungsglieder
- 7a: Abtriebsrad der ersten Übertragungsglieder
- 8: Nuss
- 8a: Nussmittenteil
- 9: Übertragungshebel
- 10: erste Zuhalteeinrichtung (für die Falle)
- 11: zweite Zuhalteeinrichtung (für den Riegel)
- 12: Mitnehmer
- 13: Kugellager
- 14: Langlochführung
- 15: gehäusefester Zapfen
- 16: Schiebehebel
- 16a: Nase
- 17: Kulissenführung/Kulisse
- 17a, 17b: Halteausnehmungen
- 18: Zapfen
- 19: Hilfsfalle
- 20: Betätigungsglied der ersten Übertragungsglieder
- L: Längsrichtung
- R: Bewegungsrichtung des Übertragungshebels 9
- D: Drehpunkt des Nussmittenteils 8a
- δ: Winkel zwischen L und R

## Patentansprüche

1. Elektromechanisches Türschloss (1);
- mit einem Türschlossgehäuse (2);
- mit einem sperrenden Riegel (3), der im Türschlossgehäuse (2) in vorspringender Stellung verriegelbar ist und mittels einer elektrischen Betätigungsvorrichtung (4) in das Türschlossgehäuse (2) zurückziehbar ist;
- mit einer federbelasteten Falle (5) zur Zentrierung des Riegels (3) in seiner Riegelstellung in einer Öffnung einer Prallplatte (6), wobei die Falle (5) einen im Inneren des Türschlossgehäuses (2) beweglichen Zentralteil (5b) und einen keilförmigen Teil (5a) aufweist, der zumindestens teilweise aus dem Türschlossgehäuse (2) in der vorspringenden Stellung der Falle (5) hervor ragt, und wobei der keilförmige Teil mit dem Zentralteil zur Ermöglichung einer Schwenkbewegung des keilförmigen Teiles gegenüber dem Zentralteil verbunden ist, so dass die Falle (5) ins Innere des Türschlossgehäuses (2) hineindrückbar ist, wenn von der einen oder der anderen Seite des Türschlossgehäuses (2) in Richtung des Öffnens oder des Schließens einer mit dem Türschloss versehenen Tür eine Kraft auf den keilförmigen Teil einwirkt;
- mit ersten Übertragungsgliedern (7, 7a) zur Übertragung der Kraft der elektrischen Betätigungsvorrichtung (4) an den Riegel (3);
- mit einer ersten Zuhalteeinrichtung (10) zur Sperrung der Falle (5) in ihrer vorspringenden Stellung, während sich der Riegel (3) in der Riegelstellung befindet; und
- mit einem zumindestens im Wesentlichen in Längsrichtung des Türschlossgehäuses (2) bewegbaren Betätigungsglied (20) als Teil der ersten Übertragungsglieder (7, 7a), der eine zweite Zuhalteeinrichtung (11) für den Riegel (3) in seiner Riegelstellung aufweist und der bei Bewegung in einer Richtung entlang der Längsachse des Türschlossgehäuses (2) die Sperrung des Riegels (3) aufhebt, und
- mit einer Drückernuss (8), die ein Nussmittenteil (8a) aufweist,
**dadurch gekennzeichnet,**
- **dass** die ersten Übertragungsglieder (7, 7a) ferner ein Abtriebsrad (7a) aufweisen, das mit einem im Türschlossgehäuse (2) translatorisch bewegbar geführten Übertragungshebel (9) in Eingriff bringbar ist, der mit dem Nussmittenteil (8a) gekoppelt ist, und
- **dass** das Nussmittenteil (8a) bei Drehung durch den Übertragungshebel (9) mit dem bewegbaren Betätigungsglied (20) in Eingriff bringbar ist.

2. Türschloss nach Anspruch 1, **dadurch gekennzeichnet, dass** das Abtriebsrad (7a) einen Mitnehmer (12) aufweist, der über ein Kugellager (13) auf den Übertragungshebel (9) wirkt.

3. Türschloss nach Anspruch 1 oder 2, **dadurch gekennzeichnet, dass** der Übertragungshebel (9) eine Langlochführung (14) aufweist, in der ein gehäusefester Zapfen (15) angeordnet ist.

4. Türschloss nach einem der Ansprüche 1 bis 3, **dadurch gekennzeichnet, dass** der Übertragungshebel (9) in einem einstellbaren Winkel (δ) relativ zur Längsrichtung (L) des Türschlossgehäuses (2) geführt ist.

5. Türschloss nach einem der Ansprüche 1 bis 4, **dadurch gekennzeichnet, dass** das Nussmittenteil (8a) mit einem Schiebehebel (16) versehen ist, der mit dem Betätigungsglied (20) in Wirkverbindung steht.

6. Türschloss nach einem der Ansprüche 1 bis 5, **dadurch gekennzeichnet, dass** die zweite Zuhalteeinrichtung (11) eine Kulisse (17) mit endseitigen Halteausnehmungen (17a, 17b) aufweist, die im ersten Übertragungsglied (20) angeordnet sind und die mit einem Zapfen (3a) des Riegels (3) zusammenwirkt.

## Claims

1. An electro-mechanical door lock (1);
- with a door lock housing (2);
- with a blocking dead-bolt (3), which is lockable in the door lock housing (2) in a projecting position and is retractable back into the door lock housing (2) by means of an electrical actuation device (4);
- with a spring-loaded latch-bolt (5) for centering the dead-bolt (3) in its dead-bolt locking position in an opening of an impact plate (6), wherein the latch-bolt (5) includes a central part (5b), which is movable inside the door lock housing (2), and a wedge-shaped part (5a), which, in the projecting position of the latch-bolt (5), is at least partially protruding from the door lock housing (2), and wherein the wedge-shaped part is connected to the central part in order to allow for a pivotable movement of the wedge-shaped part in relation to the central part, such that the latch-bolt (5) can be pressed into the inside of door lock housing (2), if a force acts upon the wedge-shaped part from the one side of the door lock housing (2) or from the other side thereof in the opening or closing directions of a door equipped with the door lock;
- with first transmission members (7, 7a) for transmitting the force of the electrical actuating device (4) to the dead-bolt (3);
- with a first keeper device (10) for blocking the latch-bolt (5) in the projecting position thereof, while the dead-bolt (3) is in the dead-bolt locking position; and
- with an actuating member (20), which is at least essentially movable in the longitudinal direction of the door lock housing (2) and is part of the first transmission members (7, 7a), which includes a second keeper device (11) for the dead-bolt (3) in its dead-bold locking position, and which, upon movement in a direction along the longitudinal axis of the door lock housing (2), releases the blocking of the dead-bolt (3), and
- with a door handle follower (8), which includes a central follower member (8a),
**characterized in that**
- the first transmission members (7, 7a) furthermore include a driven wheel (7a), which can be brought into engagement with a transmission lever (9), which is translationally guided in the door lock housing (2) and coupled to the central follower member (8a), and
- upon rotation by means of the transmission lever (9), the central follower member (8a) can be brought into engagement with the movable actuating member (20).

2. A door lock according to claim 1, **characterized in that** the driven wheel (7a) includes a catch (12), which acts upon the transmission lever (9) via a ball bearing (13).

3. A door lock according to claim 1 or 2, **characterized in that** the transmission lever (9) includes an oblong hole guide (14), in which a tenon (15) is disposed and secured to the housing.

4. A door lock according to any of the claims 1 to 3, **characterized in that** the transmission lever (9) is guided at an adjustable angle (6) in relation to the longitudinal direction (L) of the door lock housing (2).

5. A door lock according to any of the claims 1 to 4, **characterized in that** the central follower member (8a) is provided with a sliding lever (16), which is in operative connection with the actuating member (20).

6. A door lock according to any of the claims 1 to 5, **characterized in that** the second keeper device (11) includes a coulisse (17) with holding recesses (17a, 17b) at the ends, which are disposed in the first transmission member (20) and cooperate with a tenon (3a) of the dead-bolt (3).

## Revendications

1. Serrure électromécanique de porte (1) ;
- avec un boîtier de serrure de porte (2);
- avec un pêne dormant bloquant (3), qui, dans une position saillante, est verrouillable dans le boîtier de serrure de porte (2) et rétractable dans le boîtier de serrure de porte (2) au moyen d'un dispositif d'actionnement électrique (4);
- avec un pêne lançant (5) chargé par ressort pour centrer le pêne dormant (3) dans sa position verrouillée de pêne dormant dans une ouverture d'un déflecteur (6), le pêne lançant (5) présentant une partie centrale (5b), qui est mobile à l'intérieur du boîtier de serrure de porte (2), et une partie cunéiforme (5a), qui se trouve au moins partiellement en dehors du boîtier de serrure de porte (2) dans la position saillante du pêne lançant (5), et la partie cunéiforme étant connectée à la partie centrale pour permettre un mouvement pivotant de la partie cunéiforme par rapport à la partie centrale, de façon à ce que le pêne lançant (5) peut être refoulé vers l'intérieur du boîtier de serrure de porte (2), si une force, provenant d'un côté ou de l'autre du boîtier de serrure de porte (2) dans la direction d'ouverture ou de fermeture d'une porte pourvue de la serrure de porte (1), agit sur la partie cunéiforme;
- avec des premiers membres de transmission (7, 7a) pour la transmission de la force du dispositif d'actionnement (4) vers le pêne dormant (3) ;
- avec un premier dispositif de gâchette (10) pour bloquer le pêne lançant (5) dans sa position saillante, tandis que le pêne dormant (3) se trouve dans la position verrouillée de pêne dormant ; et
- avec un membre d'actionnement (20), qui est au moins mobile essentiellement dans la direction longitudinale du boîtier de serrure de porte (2) et fait partie des premiers membres de transmission (7, 7a), lequel membre présentant un deuxième dispositif de gâchette (11) pour le pêne dormant (3) dans sa position verrouillée de pêne dormant et lequel membre, pendant un mouvement dans une direction lelong de l'axe longitudinal du boîtier de serrure de porte (2), débloque le verrouillage du pêne dormant (3), et
- avec un fouillot (8) de poignée, qui présente une pièce central de fouillot (8a),
**caractérisée en ce que**
- les premiers membres de transmission (7, 7a) présentent en outre un pignon entraîné (7a), qui peut être mis à s'engrener avec un levier de transmission (9), qui est guidé de façon mobile en translation au sein du boîtier de la serrure de porte (2) et accouplé à la partie centrale du fouillot (8a), et
- lors d'une rotation par le levier de transmission (9), la partie centrale du fouillot (8a) peut être mis à s'engrener avec le membre d'actionnement (20).

2. Serrure de porte selon la revendication 1, **caractérisée en ce que** le pignon entraîné (7a) présente une came (12) qui agit sur le levier de transmission (9) par l'intermédiaire d'un palier à billes (13).

3. Serrure de porte selon la revendication 1 ou 2, **caractérisée en ce que** le levier de transmission (9) présente un guide en trou oblong (14) dans lequel un ergot (15) est agencé de façon à être sécurisé au bâtiment.

4. Serrure de porte selon l'une des revendications 1 à 3, **caractérisée en ce que** le levier de transmission (9) est guidé à un angle (δ) ajustable par rapport à la direction longitudinale (L) du boîtier de la serrrue de porte (2).

5. Serrure de porte selon l'une des revendications 1 à 4, **caractérisée en ce que** la partie centrale de fouillot (8a) est pourvue d'un levier glissant (16), qui est en connexion opérationnelle avec le membre d'actionnement (20).

6. Serrure de porte selon l'une des revendications 1 à 5, **caractérisée en ce que** le deuxième dispositif de gâchette (11) présente une coulisse (17) avec des évidements de retenue (17a, 17b) aux extrémités, qui sont agencés dans le premier membre de transmission (20) et coopèrent avec un ergot (3a) du pêne dormant (3).
